# EUROPÄISCHE PATENTSCHRIFT

(11) **EP 0 388 673 B1**
(45) Veröffentlichungstag und Bekanntmachung des Hinweises auf die Patenterteilung: **05.01.1994**
(21) Anmeldenummer: 90103890.1
(22) Anmeldetag: 28.02.1990
(51) Int. Cl.: A24B 7/14, A24B 3/06, A24B 3/02

(54) **Verfahren und Anlage zum Herstellen von Schnittabak aus relativ trockenem Tabak**
Method and apparatus for making tabacco shreds from relatively dry tabacco
Procédé et installation de fabrication de tabac coupé à partir de tabac relativement sec

(30) Priorität: 18.03.1989 DE 3908939
(43) Veröffentlichungstag der Anmeldung: 26.09.1990
(73) Patentinhaber: KÖRBER AG, D-21027 Hamburg (DE); BRITISH-AMERICAN TOBACCO COMPANY LIMITED, Staines, Middlesex TW18 1DY (GB)
(72) Erfinder: Lasch, Manfred, Dipl.-Ing., D-2000 Hamburg 60 (DE); Hackmack, Klaus-Georg, D-2050 Hamburg 80 (DE); Hohm, Reinhard, D-2080 Pinneberg (DE); Dennis, Eric Herbert, Golden Green, Tunbridge, Kent TN11 0BL (GB); Tatham, Ian Ernest, Purley, Surrey CR8 1BD (GB)
(74) Vertreter: Hiss, Ludwig, Dipl.-Ing.

(56) Entgegenhaltungen:
- GB-A- 2 141 319
- US-A- 3 903 901
- US-A- 4 799 501

## Beschreibung

Die Erfindung betrifft ein Verfahren zum Herstellen von Schnittabak aus relativ trockenen Tabak aus Blattgut oder Rippen, der Versandfeuchte von ca. 8 % bis 11 % aufweist und der zu Ballen gepreßt ist, bei dem die Ballen oder Stücke davon dielektrisch (durch elektrische Hochfrequenzfelder oder Mikrowellen) erwärmt werden, ohne daß die Feuchte des Tabaks erhöht wird und danach die erwärmten Ballen vor einem Abkühlen einem Löseschritt unterzogen werden.

Die Erfindung betrifft außerdem eine Anlage zum Herstellen von Schnittabak aus relativ trockenen Tabak aus Blattgut oder Rippen, der Versandfeuchte von ca. 8 % bis 11 % aufweist und der zu Ballen gepreßt ist, mit einer Behandlungsanordnung zum dielektrischen Erwärmen des Tabaks mittels Mikrowellen oder elektrischer Hochfrequenzfelder und mit einer Lösevorrichtung zum Lösen der erwärmten Ballen oder Stücken davon, die zum Ausüben des Vefahrens gemäß der Erfindung dient.

Tabak wird nach der Ernte relativ stark, d. h. auf eine Restfeuchte von etwa 8 - 11 % getrocknet und zum Versand gewöhnlich in quader- oder zylinderförmigen Ballen oder Paketen gepreßt, wobei auch andere Preßformen möglich sind. Bei dem Tabak kann es sich um reines vorentripptes Blattgut (ohne wesentliche Rippenanteile) handeln; die vor dem Trocknen entfernten Rippen, die getrennt weiterverarbeitet und dem Blattabak wieder zugemischt werden, können für sich ebenfalls in trockenen Zustand verpreßt und versandt werden. Der gepreßte und relativ trockene Tabak kann in diesem Zustand auch über längere Zeit gelagert werden.

Soll dieser relativ trockene Tabak zu Rauchprodukten, z. B. Zigaretten, verarbeitet werden, so ist es bei den bekannten Verarbeitungsverfahren erforderlich, die einzelnen Blätter (oder Blattstücke) bzw. Rippen (oder Rippenstücke) in den gepreßten Ballen wieder voneinander zu lösen und zu vereinzeln. Da die Blätter stark aneinanderhaften und sehr trocken sind, wodurch sie brüchig und sehr empfindlich gegen mechanische Einwirkungen sind, muß das Lösen schonend geschehen. Die heute überwiegend angewandte Methode des Lösens besteht darin, den Ballen in eine Vakuumkammer zu verbringen und durch einen oder mehrere Dorne, die in den Ballen getrieben werden, Dampf zuzuführen, der wegen des außen herrschenden Vakuums nach außen strömt und den Tabak erwärmt und befeuchtet, wodurch er geschmeidig wird, so daß die Blätter voneinander gelöst werden können. Diese Methode, die z. B. in der US-A-3 372 703 beschrieben ist, ist apparativ aufwendig und erfordert zusätzlich einen beträchtlichen Energieaufwand. Anschließend an das zum Lösen erforderliche Feuchten auf ca. 12 bis 14 % Feuchte wird der Tabak bei konventionellen Verarbeitungsanlagen auf eine Schneidfeuchte von ca. 18 bis 23% bei Tabakblättern und auf bis zu 30 % bei Rippen hochgefeuchtet und in einem Tabakschneider zu Schnittabak geschnitten. Hierbei wird der Tabak bei modernen Schneidern mittels konvergierender Preßketten sehr stark verdichtet (man spricht von einem "Tabakkuchen"), bevor an einem Mundstück von rotierenden Messern Scheiben aus Fasern abgeschnitten werden können. Der geschnittene Tabak muß dann wieder abgetrocknet werden bis auf die Verarbeitungsfeuchte von 12,5 bis 13,5 %, bei der er z. B. auf einer Zigarettenmaschine zu Zigaretten verarbeitet wird.

Alle diese Verfahrensschritte vom Lösen über das Hochfeuchten bis zu dem Rücktrocknen sind energie- und kostenaufwendig.

Durch die GB-A-2 141 319 ist es schon bekanntgeworden, anstelle von Vakuum-Feuchtanlagen Mikrowellen zum Lösen von Tabak zu verwenden, wobei die Haftungskräfte zwischen den Tabakteilen durch Erwärmen mittels der Mikrowellen verringert werden, doch werden auch bei diesem bekannten Verfahren die gelösten Tabakblätter auf Schneidfeuchte hochgefeuchtet, so daß der Schnitttabak anschließend ebenfalls wieder abgetrocknet werden muß. Es geht somit auch bei dem zuletzt erwähnten Verfahren Energie durch das Auffeuchten und Wiederabtrocknen verloren.
In der US-A- 4 799 501 ist ein Verfahren und eine Anlage zum Schneiden von Tabak beschrieben, wobei Ballen von relativ trockenem Tabak mittels Mikrowellen erwärmt und anschließend vor dem Abkühlen einem Tabakschneider zugeführt werden. Die Ballen (oder auch Ballenstücke davon) haben dabei die gleiche Größe nach Breite und Höhe, wozu die meist größeren Versandballen erst in passende Teilstücke unterteilt werden müssen.

Die der Erfindung zugrundeliegende Aufgabe besteht darin, das bekannte Verfahren so weiterzubilden, daß der Tabak nicht in passenden Teilstücken dem Tabakschneider zugefördert werden muß, wobei sich die Frage von Reststücken stellt, sondern ohne diese Einschränkung zugeführt werden kann.
Gemäß der Erfindung wird dies dadurch erreicht, daß der noch warme nicht aufgefeuchtete Tabak einem Tabakschneider zugeführt und in dieser Kondition geschnitten wird.

Durch die dielektrische Erwärmung wird die Geschmeidigkeit der gepreßten Tabakteile dadurch erhöht, daß Kristalle in und auf den Teilen in Lösung gehen.
Mit dem Begriff "vor dem Abkühlen" ist daher eine Weiterverarbeitung in der Zeit gemeint, in der sich die Kristalle noch nicht wieder gebildet haben.

Unter dem Begriff "Lösen" des Tabaks in dem erwärmten Ballen oder einem Teilstück davon wird nicht verstanden, daß alle oder die ganz überwiegende Zahl der Blätter von den benachbarten Blättern gelöst werden. Dies kann zwar der Fall sein, doch genügt für die Erfindung, daß die Ballen soweit aufgelöst werden, daß die Einzelblätter und/oder kleinere oder größere Klumpen davon den Preßraum des Tabakschneiders vor dessen Messern ausreichend homogen füllen.

Der Tabak wird vorteilhaft über 30 °C erwärmt. Ein besonders gutes Lösen der Tabakteile voneinander wird bei Temperaturen über 60 °C, z. B. zwischen 60 °C und 90 °C, erreicht. Je niedriger die Temperatur ist, um so weniger wird der Tabak geschmacklich verändert.
Mit der Erfindung kann gemäß einer vorteilhaften Weiterbildung auch das Problem der kontinuierlichen Beschickung von Tabakschneidern gelöst werden. Hierzu werden die Ballen oder Ballenstücke, die z. B. eine kontinuierlich arbeitende Mikrowellen-Behandlungsanlage durchlaufen haben, gleich anschließend nach Verlassen der Behandlungsanlage aufgelöst, d. h. der Tabak in den Ballen wird ausreichend vereinzelt. Der gelöste Tabak wird in noch erwärmtem Zustand relativ trocken, d. h. mit seiner Versandfeuchte von 8 - 11 %, dem Tabakschneider zugefördert, von dessen Preßketten zunehmend gepreßt und in dem Mundstückbereich von rotierenden Messern zu Tabakfasern geschnitten.
Die erwärmten Tabakballen können aber auch nach Verlassen der Behandlungsanlage einem sogenannten Lösezusetzer zugeführt werden, der den Ballen beim Lösen in einen kontinuierlichen Mengenstrom umwandelt, der dem Erfassungsbereich des Tabakschneiders zugeführt wird. Im Erfassungsbereich kann eine Meßanordnung für die dort befindliche Menge an gelöstem Tabak angeordnung sein. Ein entsprechendes mengenabhängiges Meßsignal kann bei Abweichungen der Tabakmenge in dem Erfassungsbereich von einem gewünschten Wert den Mengenstrom des zugeförderten warmen gelösten Tabak so steuern, daß die Menge auf dem gewünschten Wert gehalten wird. In vorteilhafter Weise kann die Steuerung des Mengenstromes mit dem Lösevorgang selbst verbunden werden derart, daß bei erforderlichem großem Mengenstrom viel Tabak je Zeiteinheit gelöst wird und umgekehrt. Dadurch wird die unerwünschte Abkühlung des gelösten Tabaks klein gehalten.
Der warm und trocken den Tabakschneider verlassende Schnittabak (Blattschnitt, Rippenschnitt, Gemisch von Blatt- und Rippenschnitt) wird, vorzugsweise unmittelbar anschließend, d. h. vor dem Abkühlen, gefeuchtet, was in an sich bekannter Weise in einer Feuchttrommel geschehen kann, wie sie z. B. in der US-A-4 054 145 oder 3 948 277 beschrieben ist. Gemäß einer besonders vorteilhaften Weiterbildung der Erfindung wird der Schnittabak in einem sogenannten Dämpftunnel gefeuchtet, der einen vibrierenden Förderkanal mit Dampfeinlässen aufweist und z. B. in der US-A-4 004 594 oder der GB-A-2 138 666 beschrieben ist. Die Tabakfeuchte kann zwecks Minimierung des Energieaufwandes bis zur Weiterverarbeitungsfeuchte (12 bis 13,5 %) erhöht werden, die der Tabak nach dem Abkühlen auf Raumtemperatur hat und mit der er in Zigarettenmaschinen weiterverarbeitet wird. Er kann aber auch zwecks Erhöhung seiner Füllkraft auf höhere Feuchtegrade (über 20 %) gefeuchtet werden, wonach er auf die Weiterverarbeitungsfeuchte herabgetrocknet wird. Die Befeuchtung findet vorzugsweise unmittelbar nach dem Schneiden statt, so daß der relativ trockene, aber noch warme Schnittabak zur Feuchteinrichtung gelangt, bevor er abgekühlt ist. Der Schnitttabak kann in an sich bekannter Weise mit Geschmacksstoffen, z. B. Soße und/oder Flavour, versehen werden. Wenn es sich um Burley-Tabak handelt, so kann die Temperatur auf Werte zum Austreiben des Ammoniaks erhöht werden.

Nach beendeter Behandlung können die Tabakfasern unterschiedlicher Tabakarten oder -sorten, auch Blattabak und Rippentabak, miteinander gemischt werden, wozu sich eine Anlage entsprechend der US-A- 4 116 203 eignet.

Die eingangs bezeichnete Anlage, die zum Ausüben des Verfahrens gemäß der Erfindung dient, ist gekennzeichnet durch eine Fördervorrichtung zum Fördern des erwärmten gelösten trockenen Tabaks zu einem Tabakschneider, in dem der gelöste erwärmte trockene Tabak geschnitten wird.
Zur dielektrischen Erwärmung eignen sich besonders Mikrowellen-Behandlungsanlagen. Geeignet sind aber auch mit elektrischen Hochfrequenzfeldern (Kondensatorfeldern) arbeitende Behandlungsanlagen, die z. B. im Megahertzbereich (z. B. im Bereich von 10 - 20 MHz) betrieben werden können.

Weitere vorteilhafte Ausgestaltungen und Weiterbildungen der Anlage gemäß der Erfindung sind den entsprechenden Unteransprüchen zu entnehmen. Die dazugehörenden Aufgabenstellungen und Vorteile sind bei den entsprechenden Verfahrens-Unteransprüchen bereits aufgeführt.

Der Gedanke, relativ trockenen erwärmten Tabak ohne vorheriges beträchtliches Auffeuchten zu schneiden, ist für den Fachmann auf dem Gebiet der Tabakvorbereitung schon insofern überraschend, als das Schneiden nur bei erheblichen Feuchtegraden möglich erschien. Noch überraschender ist aber, daß gemäß der Erfindung gelöster trockener Tabak dem Tabakschneider zugeführt werden kann, ohne durch die starke Pressung zwischen den Preßketten zerstört zu werden. Daß das Ergebnis normal behandelten Tabak zumindest etwa gleichwertig, wenn nicht überlegen ist, zeigt den großen Fortschritt, der in dem neuen Verfahren und der neuen Anlage gemäß der Erfindung liegt.

Die Erfindung wird nun anhand eines Ausführungsbeispiels näher erläutert.

Es zeigen:
- Figur 1: ein Schemabild einer Anlage für die Verarbeitung von relativ trockenem, gepreßtem Tabak einer Sorte zu Schnittabak, bei der die eine Mikrowellen-Behandlungsanlage verlassenden erwärmten Tabakballen eine Lösevorrichtung durchsetzen, wonach der gelöste Tabak direkt zu einem Tabakschneider gelangt,
- Figur 2: ein Schemabild einer Lösevorrichtung, deren abgegebener Mengenstrom von gelöstem erwärmtem Tabak von einer Meßanordnung für die Tabakmenge im Erfassungsbereich des Tabakschneiders steuerbar ist.

Figur 1 zeigt eine Behandlungsanlage für Tabak, die in Förderrichtung des Tabaks aufeinanderfolgend eine Mikrowellen-Behandlungsanordnung 1, eine Lösevorrichtung 5, einen Tabakschneider 2 und eine Feuchteinrichtung 3 aufweist. Die Mikrowellen-Behandlungsanordnung ist in der US-A-4 799 501 ausführlich beschrieben. Sie weist ein über Rollen 6 und 7 geführtes Förderband 8 auf, das von einem Antrieb (Getriebe 9) antreibbar ist und auf dem Ballen oder Ballenstücke 10 aus relativ trockenem (ca. 8 bis 11 % relative Feuchte), gepreßtem Tabak stehen, wie er in der Tabakaufbereitung am Anfang der Behandlung nach Versand und Lagerung steht. Die Behandlung wird für Blattabak gezeigt, abwohl auch Rippentabak mit entsprechenden bekannten Modifikationen verarbeitet werden kann. Mit 11a...11n sind Mikrowellengeneratoren über einer Behandlungskammer 12 aus für Mikrowellen undurchlässigem Material angedeutet. Die Einlässe für die Mikrowellen sind mit 13a...13n schematisch angedeutet. Die entlang des Pfeils 14 durch die Behandlungskammer 12 geführten Ballenstücke 10 werden auf Temperaturen von mindestens 30 °C, vorzugsweise zwischen 60 und 90 °C, erwärmt, wobei wegen der die Ballenstücke durchsetzenden Mikrowellen auch das Balleninnere erwärmt wird. Die Anlage kann bezüglich der Ballentemperaturen gesteuert sein, indem die Leistung von Mikrowellengeneratoren in Abhängigkeit von nicht dargestellten Temperaturfühlern gesteuert wird, z. B. durch Zu- oder Abschalten vom Mikrowellengeneratoren (Magnetroms) oder Leistungsvariation sogenannter Klystrons.
Am Ende der Erwärmungsstrecke werden die Ballenstücke 10 der Lösevorrichtung 5 zugeführt, in der ein mit Stiften 15a besetztes zu einem Umlauf angetriebenes Band 15, das über Rollen 15b und 15c geführt ist, warmen Tabak fortlaufend vom dem vordersten erwärmten Ballen 10a abnimmt und ihn in Richtung des Pfeiles 15d schräg nach oben abfördert. Der gelöste warme Tabak 20 gelangt unmittelbar in den Erfassungsbereich A des Tabakschneiders 2, dessen konvergierende Preßketten 16 und 17, die dem Preßkanal 18 (Preßstrecke) bilden, ebenfalls vom dem Getriebe 9 antreibbar sind. Der gelöste Tabak 20 wird von den konvergierenden Preßketten 16, 17 aus dem Erfassungsbereich A zu einem Mundstück 21 gefördert, dessen bewegliches Oberteil 22 zusammen mit der oberen Preßkette 16 von einem Kraftelement 23 belastet wird, so daß der Tabak im Mundstücksbereich stark verdichtet wird. Trotz dieser starken Verdichtung wird erstaunlicherweise keine unakzeptable Zerstörung des gelösten Tabaks beobachtet, obwohl der Tabak nicht Schneidfeuchte von 18 bis 23 %, sondern Versandfeuchte vom 8 bis 11 % aufweist. Die Messer 24 einer rotierenden Messertrommel 26 schneiden aufeinanderfolgend homogene Scheiben von faserigem Schnittabak 27, der einen Schnittabakstrom 27a aus warmem relativ trockenem Tabak bildet.
Der Schnittabakstrom 27a gelangt über ein Förderband 28 unmittelbar zu der Feuchteinrichtung 3, im der der Schnittabak gefeuchtet wird. Die Feuchtung kann bis zu dem Feuchtegrad gehen, bei dem der Schnittabak weiterverarbeitet wird und der meist zwischen 12 und 13,5 % (Verarbeitungsfeuchte) liegt. Der Tabak braucht dann nicht mehr abgetrocknet zu werden, so daß nur minimaler Energieaufwand getrieben werden muß.
Steht jedoch die Erhöhung der Füllfähigkeit des Tabaks im Vordergrund, so kann eine Befeuchtung auf eine Feuchte von 20 % oder darüber (z. B. vorteilhaft bis 24 % oder darüber hinaus bis 30 %) angezeigt sein. In diesem Fall wird der Tabak nach der Befeuchtung wieder auf Verarbeitungsfeuchte abgetrocknet, wozu ein schematisch angedeuteter Trockner 31 vorgesehen sein kann.
Als Feuchteinrichtung eignen sich Feuchttrommeln, wie sie z.B. in den US-A-'en 4 054 145 und 3 948 277 beschrieben sind. Es eignen sich aber auch Vibrationskanäle mit Dampf- und/oder Wasserzufuhr, im denen der Tabak schnell, schonend und intensiv gefeuchtet werden kann. Ein solcher Kanal ist z. B. im der US-A-4 004 594 oder der GB-A-2 138 666 beschrieben. Der zuletzt genannte Vibrationskanal arbeitet mit Dampf höheren Druckes, durch den der Tabak bis Verarbeitungsfeuchte befeuchtet werden kann, wobei er in erwünschter Weise hohe Temperaturen von über 100 °C annehmen kann.
Soll er darüber hinaus befeuchtet werden, so wird Wasser, z. B. erwärmtes oder heißes Wasser, zugeführt.

Figur 2 zeigt eine Variante der Lösevorrichtung 5. Diese ist nicht, wie in Figur 1, in dem Förderweg zwischen der Mikrowellen-Behandlungsanordnung 1 und dem Tabakschneider 2 plaziert; sie weist vielmehr einem Ballenbehälter 41 mit einem Bodenband 42 auf, das über Rollen 43, 44 geführt ist. Rolle 44 ist vom einem Antriebsmotor 46 antreibbar, der vom einem Steuerverstärker 47 im Sinne höherer oder niedrigerer Drehzahlen steuerbar ist. Mit dem Bodenband 42 ist das Stiftband 15 mechanisch gekoppelt. Eine Meßanordnung 48, z. B. ein fotoelektronischer Niveautaster, gibt ein Signal ab, wenn die Menge von gelösten warmem Tabak 20 im Erfassungsbereich A des Tabakschneiders 2 von einem gewünschten Wert abweicht. Das Signal steuert dann, je nach Vorzeichen der Abweichung, dem Antriebsmotor 46 so, daß die gewünschte Menge im Erfassungsbereich A wieder eingehalten wird. Wichtig bei der Anordnung der Figur 2 ist ebenfalls, daß Tabak von dem Ballen 10a abgenommen wird, während dieser noch im erwärmten Zustand ist. Der abgenommene Tabak 20 muß ebenfalls im warmem Zustand dem Tabakschneider 2 zugeführt werden.

Die vorstehend beschriebene Behandlungsanlage ist für die Verarbeitung vom relativ trockenem, gepreßtem Blattabak einer Art (z. B. Burley-Tabak) zu Schnittabak geeignet. In der gleichen Weise kann Schnittabak weiterer Tabakarten (z. B. Virginia-Tabak und Orient-Tabak, die für übliche Tabakmischungen benötigt werden) aus relativ trockenem, gepreßtem Blattabak hergestellt werden.

## Patentansprüche

1. Verfahren zum Herstellen vom Schnittabak aus relativ trockenen Tabak aus Blattgut oder Rippen, der Versandfeuchte von ca. 8 % bis 11 % aufweist und der zu Ballen gepreßt ist, bei dem die Ballen oder Stücke davon dielektrisch (durch elektrische Hochfrequenzfelder oder Mikrowellen) erwärmt werden, ohne daß die Feuchte des Tabaks erhöht wird und danach die erwärmten Ballen vor einem Abkühlen einem Löseschritt unterzogen werden, dadurch gekennzeichnet, daß der noch warme nicht aufgefeuchtete Tabak einem Tabakschneider zugeführt und in dieser Kondition geschnitten wird.

2. Verfahren nach Anspruch 1, dadurch gekennzeichnet, daß der Tabak dielektrisch auf mindestens 30 °C, vorzugsweise auf mehr als 60 °C erwärmt wird.

3. Verfahren nach Anspruch 1 und/oder 2, dadurch gekennzeichnet, daß die im Erfassungsbereich des Tabakschneiders befindliche Menge am gelösten Tabak erfaßt wird und daß im Abhängigkeit von einem entsprechenden Signal der Lösevorgang gesteuert wird.

4. Verfahren nach einem oder mehreren der vorhergehenden Ansprüche, dadurch gekennzeichnet, daß die dielektrische Erwärmung des Tabaks mittels Durchsetzens mit Mikrowellen in Abhängigkeit von Temperaturfühlern gesteuert wird derart, daß die zugeführte Mikrowellenleistung bei Erreichen der gewünschten Tabaktemperatur verringert oder abgeschaltet wird.

5. Verfahren nach einem oder mehreren der vorhergehenden Ansprüche, dadurch gekennzeichnet, daß der dem Tabakschneider verlassende Schnittabak, vorzugsweise unmittelbar anschließend, gefeuchtet wird.

6. Verfahren mach Anspruch 5, dadurch gekennzeichnet, daß der Schnittabak auf Verarbeitungsfeuchte vom 12,0 bis 13,5 % gefeuchtet wird.

7. Verfahren nach Anspruch 5, dadurch gekennzeichnet, daß der Schnittabak wesentlich über die Verarbeitungsfeuchte hinaus gefeuchtet wird.

8. Verfahren mach Anspruch 7, dadurch gekennzeichnet, daß der Schnittabak auf über 18 % Feuchte, vorzugsweise auf eine Feuchte zwischen 21 und 26 % gefeuchtet wird.

9. Verfahren mach einem oder mehreren der Ansprüche 5 bis 8, dadurch gekennzeichnet, daß der Schnittabak zum Feuchten mit Dampf beaufschlagt wird, während er einem vibrierenden Kanal durchläuft.

10. Anlage zum Herstellen von Schnittabak aus relativ trockenem Tabak aus Blattgut oder Rippen, der Versandfeuchte von ca. 8 % bis 11 % aufweist und der zu Ballen (10) gepreßt ist, mit einer Behandlungsanordnung (1) zum dielektrischen Erwärmen des Tabaks mittels Mikrowellen oder elektrischer Hochfrequenzfelder und mit einer Lösevorrichtung (5) zum Lösen der erwärmten Ballen oder Stücken davon, nach einem oder mehreren der vorhergehenden Ansprüche, gekennzeichnet durch eine Fördervorrichtung (15) zum Fördern des erwärmten gelösten trockenen Tabaks zu einem Tabakschneider (2), in dem der gelöste erwärmte trockene Tabak geschnitten wird.

11. Anlage nach Anspruch 10, dadurch gekennzeichnet, daß im Erfassungsbereich (A) des Tabakschneiders (2) eine Meßanordnung (48) zum Erfassen der Menge des gelösten Tabaks angeordnet ist und daß ein vom der Menge abhängiges Meßsignal einem Antrieb (46) für die Fördervorrichtung zugeführt ist.

12. Anlage mach Anspruch 10 und/oder 11, gekennzeichnet durch eine dem Tabakschneider (2) nachgeordnete Feuchteinrichtung (3) für den Schnittabak (27a).

13. Anlage nach Anspruch 12, dadurch gekennzeichnet, daß die Feuchteinrichtung (3) als Feuchttrommel ausgebildet ist, in der Dampf und/oder Wasser (z.B. erwärmtes oder heißes Wasser) auf den Schnittabak während seiner Förderung geleitet wird.

14. Anlage nach Anspruch 12, dadurch gekennzeichnet, daß die Feuchteinrichtung (3) als von Schnittabak durchsetzter Vibrationskanal mit Einlässen für Dampf und/oder Wasser (z.B. erwärmtes oder heißes Wasser) ausgebildet ist.

15. Anlage nach einem oder mehreren der Ansprüche 12 bis 14, dadurch gekennzeichnet, daß der Feuchteinrichtung (3) ein Trockner (31) für den Schnittabak (27a) nachgeordnet ist.

## Claims

1. Method of producing cut tobacco from relatively dry tobacco comprising leaf material or ribs, which has a dispatch moisture level of approximately 8% to 11% and which is pressed into bales, in which the bales or pieces thereof are heated dielectrically (by electrical high-frequency fields or microwaves) without the moisture level of the tobacco being increased, and in which the heated bales are then subjected to a loosening step before cooling, characterized in that the still warm unmoistened tobacco is supplied to a tobacco cutter and is cut in this condition.

2. Method according to Claim 1, characterized in that the tobacco is heated dielectrically to at least 30°C, preferably to more than 60°C.

3. Method according to Claim 1 and/or 2, characterized in that the quantity of loosened tobacco located in the detection region of the tobacco cutter is detected, and in that the loosening procedure is controlled in dependence on an appropriate signal.

4. Method according to one or more of the preceding claims, characterized in that the dielectrical heating of the tobacco by passing microwaves through it is controlled in dependence on temperature sensors such that the supplied microwave power is reduced or switched off when the desired tobacco temperature is reached.

5. Method according to one or more of the preceding claims, characterized in that the cut tobacco leaving the tobacco cutter is moistened, preferably directly after it has left the tobacco cutter.

6. Method according to Claim 5, characterized in that the cut tobacco is moistened to a processing moisture level of 12.0 to 13.5%.

7. Method according to Claim 5, characterized in that the cut tobacco is moistened substantially beyond the processing moisture level.

8. Method according to Claim 7, characterized in that the cut tobacco is moistened to above 18% moisture level, preferably to a moisture level between 21 and 26%.

9. Method according to one or more of Claims 5 to 8, characterized in that for moistening the cut tobacco is acted upon by steam while it passes through a vibrating channel.

10. Installation for producing cut tobacco from relatively dry tobacco comprising leaf material or ribs, which has a dispatch moisture level of approximately 8% to 11% and which is pressed into bales (10), having a treatment arrangement (1) for dielectrically heating the tobacco by means of microwaves or electrical high-frequency fields, and having a loosening apparatus (5) for loosening the heated bales or pieces thereof, according to one or more of the preceding claims, characterized by a conveying apparatus (15) for conveying the heated loosened dry tobacco to a tobacco cutter (2), in which the loosened heated dry tobacco is cut.

11. Installation according to Claim 10, characterized in that a measuring arrangement (48) for detecting the quantity of loosened tobacco is arranged in the detection region (A) of the tobacco cutter (2), and in that a measurement signal dependent on the quantity is supplied to a drive (46) for the conveying apparatus.

12. Installation according to Claim 10 and/or 11, characterized by a moistening device (3) for the cut tobacco (27a) arranged downstream of the tobacco cutter (2).

13. Installation according to Claim 12, characterized in that the moistening device (3) is constructed as a moistening drum in which steam and/or water (e.g. heated or hot water) is passed onto the cut tobacco during its conveyance.

14. Installation according to Claim 12, characterized in that the moistening device (3) is constructed as a vibration channel through which cut tobacco passes and which has inlets for steam and/or water (e.g. heated or hot water).

15. Installation according to one or more of Claims 12 to 14, characterized in that a drier (31) for the cut tobacco (27a) is arranged downstream of the moistening device (3).

## Revendications

1. Procédé de fabrication de tabac coupé à partir de tabac relativement sec, composé de produit en feuille ou de côtes, présentant une humidité d'expédition d'à peu près 8 % à 11 %, et pressé sous forme de balles, dans lequel les balles ou des morceaux de ces balles sont échauffés de façon diélectrique (au moyen de champs électriques à haute fréquence ou de micro-ondes), sans que l'humidité du tabac soit accrue et les balles échauffées sont ensuite soumises avant refroidissement à une étape de désagrégation, caractérisé en ce que le tabac non humidifié encore chaud est amené à un dispositif de coupe de tabac et coupé dans cet état.

2. Procédé selon la revendication 1, caractérisé en ce que le tabac est échauffé de façon diélectrique à au moins 30°C, de préférence à plus de 60°C.

3. Procédé selon la revendication 1 et/ou 2, caractérisé en ce que la quantité de tabac désagrégé se trouvant dans la zone de saisie du dispositif de coupe de tabac est saisie et que l'opération de désagrégation est commandée en fonction d'un signal correspondant.

4. Procédé selon l'une ou plusieurs des revendications précédentes, caractérisé en ce que l'échauffement diélectrique du tabac par passage de micro-ondes est commandé en fonction de sondes de températures, de manière que la puissance de micro-onde amenée soit diminuée ou mise hors service lors d'atteinte de la température de tabac souhaitée.

5. Procédé selon l'une ou plusieurs des revendications précédentes, caractérisé en ce que le tabac coupé quittant le dispositif de coupe de tabac est humidifié, de préférence immédiatement ensuite.

6. Procédé selon la revendication 5, caractérisé en ce que le tabac coupé est humidifié à une humidité de traitement de 12,0 à 13,5 %.

7. Procédé selon la revendication 5, caractérisé en ce que le tabac coupé est humidifié sensiblement au-dessus de l'humidité de traitement.

8. Procédé selon la revendication 7, caractérisé en ce que le tabac coupé est humidifié au-dessus d'une humidité de 18 %, de préférence à une humidité entre 21 et 26 %.

9. Procédé selon l'une ou plusieurs des revendications 5 à 8, caractérisé en ce que, pour l'humidification, le tabac coupé est soumis à l'effet de vapeur, pendant qu'il traverse un canal vibrant.

10. Installation de fabrication de tabac coupé à partir de tabac relativement sec, composé de produit en feuille ou de côtes, présentant une humidité d'expédition d'à peu près 8 % à 11 %, et qui est pressé sous forme de balles (10), avec un agencement de traitement (1) pour l'échauffement diélectrique du tabac au moyen de micro-ondes ou de champs électriques à haute fréquence et avec un dispositif de désagrégation (5) pour la désagrégation des balles échauffées ou de morceaux de ces balles, selon l'une ou plusieurs des revendications précédentes, caractérisée par un dispositif de transport (15) pour transporter le tabac sec, échauffé, désagrégé, à un dispositif de coupe de tabac (2), dans lequel le tabac sec échauffé, désagrégé est coupé.

11. Installation selon la revendication 10, caractérisée en ce qu'un agencement de mesure (48) pour la saisie de la quantité de tabac désagrégé est agencé dans la zone de saisie (A) du dispositif de coupe de tabac (2), et en ce qu'un signal de mesure, dépendant de la quantité, est amené à un entraînement (46) pour le dispositif de transport.

12. Installation selon la revendication 10 et/ou 11, caractérisée par un dispositif humidificateur (3) pour le tabac coupé (27a) agencé en aval du dispositif de coupe de tabac (2).

13. Installation selon la revendication 12, caractérisée en ce que le dispositif humidificateur (3) est réalisé sous forme de tambour humidificateur, dans lequel de la vapeur et/ou de l'eau (par exemple de l'eau échauffée ou de l'eau très chaude) est dirigée sur le tabac coupé pendant son transport.

14. Installation selon la revendication 12, caractérisée en ce que le dispositif humidificateur (3) est réalisé sous forme de canal vibrant, traversé par le tabac coupé, avec des admissions pour vapeur et/ou eau (par exemple de l'eau échauffée ou de l'eau très chaude).

15. Installation selon l'une ou plusieurs des revendications 12 à 14, caractérisée en ce qu'un séchoir (31) pour le tabac coupé (27a) est agencé en aval du dispositif humidificateur (3).
